# EUROPÄISCHE PATENTSCHRIFT

(11) **EP 0 210 547 B1**
(45) Veröffentlichungstag und Bekanntmachung des Hinweises auf die Patenterteilung: **08.02.1989**
(21) Anmeldenummer: 86109778.0
(22) Anmeldetag: 16.07.1986
(51) Int. Cl.: A47L 9/28

(54) **Anordnung zur Leistungsanzeige an einem elektrischen Gerät**
Power-inidcating structure in an electric apparatus
Disposition pour indiquer la puissance dans un appareil électrique

(30) Priorität: 29.07.1985 DE 8521818 U
(43) Veröffentlichungstag der Anmeldung: 04.02.1987
(73) Patentinhaber: SIEMENS AKTIENGESELLSCHAFT, 80333 München (DE)
(72) Erfinder: Sykora, Vladimir, D-8740 Bad Neustadt/Saale (DE)

(56) Entgegenhaltungen:
- DE-A- 3 041 167
- DE-A- 3 243 723
- DE-A- 3 307 006
- GB-A- 2 004 180

## Beschreibung

Die Erfindung betrifft eine Anordnung zur Leistungsanzeige an einem elektrischen Gerät, dessen Leistung von Hand durch Betätigen des Verstellorgans eines elektrischen Stellgliedes verstellbar ist, welche Anordnung an einer Gehäusewand des Gerätes mehrere, verschiedene Leistungsstufen anzeigende Anzeigeelemente aufweist.

Durch die DE-PS 3 313 700 ist ein Staubsauger mit einer Leistungsanzeige bekannt. Bei diesem Staubsauger sind auf der Oberseite des Staubsaugergehäuses mehrere Anzeigelampen angeordnet, von denen jede eine bestimmte Leistungsstufe anzeigt. Das Anbringen dieser Anzeigelampen am Staubsaugergehäuse und das elektrische Anschliessen derselben erfordert einen entsprechend hohen Zeitaufwand. Ausserdem ist ein Schrittschaltwerk erforderlich, um die einzelnen Lampen entsprechend der jeweils eingestellten Leistung anzusteuern.

Dies gilt auch für einen durch die DE-A-32 43 723 bekannten Staubsauger. Bei diesem ist ebenfalls jeder durch einen Festwiderstand einstellbaren Leistungsstufe des Gebläsemotors eine Anzeigelampe zugeordnet. Die Einschaltung des Festwiderstandes und der betreffenden Anzeigelampe erfolgt mittels Relais, die durch einen Ringzähler angesteuert werden. Dem Ringzähler werden die erforderlichen Steuerimpulse durch Betätigen einer am Staubsaugergehäuse angeordneten Fusstaste gegeben.

Bei einer durch die GB-A-2 004180 bekannten Einrichtung zur Anzeige des Füllgrades des Staubsaugerfilterbeutels sind am Staubsaugergehäuse mehrere als Lichtleiter ausgebildete Anzeigeelemente angeordnet. Zwischen einer die Lichtleiter anstrahlenden Lichtquelle und den Eingängen der Lichtleiter befindet sich ein Schirm, der mit einer von der Druckdifferenz vor und hinter dem Filterbeutel beaufschlagten Membran verbunden ist. Der Schirm wird somit in Abhängigkeit von dieser Druckdifferenz verstellt und gibt entsprechend mehr oder weniger Eingänge der Lichtleiter frei, deren Anzeigefläche auf der Oberseite des Staubsaugergehäuses dann aufleuchtet. Je stärker der Filterbeutel mit Schmutz gefüllt ist, desto mehr Anzeigeflächen leuchten auf, so dass der Benutzer des Staubsaugers den ansteigenden Füllungsgrad erkennen kann. Eine einzelne Anzeige der jeweils eingestellten Leistung des Gebläsemotors erfolgt bei diesem Staubsauger nicht.

Der Erfindung liegt die Aufgabe zugrunde, eine Anordnung zur Leistungsanzeige an einem elektrischen Gerät zu schaffen, die weniger Montageaufwand erfordert und bei der zum Anzeigen der einzelnen Leistungsstufen kein Schrittschaltwerk erforderlich ist.

Die Lösung der gestellten Aufgabe gelingt nach der Erfindung dadurch, dass jedes Anzeigeelement mittels eines Lichtleiters beleuchtbar ist, wobei die einzelnen Lichtleiter so angeordnet sind, dass bei der einer bestimmten Leistungsstufe entsprechenden Stellung des Verstellorgans der Lichtleiter, welcher dem diese Leistungsstufe anzeigenden Anzeigeelement zugeordnet ist, mit seinem Eingang der Ausstrahlseite einer an dem Verstellorgan angeordneten Lichtquelle gegenübersteht. Bei einer Verstellung der Leistung wird das Verstellorgan des Stellgliedes betätigt und dadurch die an dem Verstellorgan angeordnete Lichtquelle an den Lichtleitern vorbei bewegt, so dass die Lichtquelle nach dem Erreichen der gewünschten Leistungsstufe vor dem entsprechenden Lichtleiter steht und über diesen das Anzeigeelement für diese Leistungsstufe beleuchtet. Somit wird ohne zusätzliche Bauelemente bei jeder Leistungsverstellung die jeweils neu eingestellte Leistungsstufe angezeigt.

Besonders zweckmässig ist es, dass an jedem Lichtleiter eine durch eine Öffnung in der Gehäusewand wahrnehmbare Anzeigefläche angeformt ist.

Eine geschlossene Oberfläche des Gerätegehäuses wird dadurch erreicht, dass die Anzeigeflächen der Lichtleiter in nebeneinanderliegenden Öffnungen der Gehäusewand bündig mit deren Oberfläche angeordnet sind. Zur Montagevereinfachung trägt bei, dass die Lichtleiter von einer durchgehenden, am Gehäuse befestigbaren Leiste getragen sind.

Die Leistungseinstellung in Stufen lässt sich in einfacher Weise dadurch erreichen, dass das elektrische Stellglied aus der Reihenschaltung von Festwiderständen besteht und zwischen den einzelnen Widerständen jeweils einen Abgriff aufweist.

Eine geradlinige Anordnung der Anzeigefläche ist dadurch möglich, dass die Festwiderstände auf einer linearen Platine angeordnet sind und das Verstellorgan als Schieber ausgebildet ist. Dadurch, dass der Schieber am Gehäuse des Gerätes verschiebbar angeordnet und die Platine am Gehäuse gehaltert ist, ergibt sich eine robuste Ausführungsform für die Leistungsverstelleinrichtung.

Die elektrische Versorgung der am Schieber angeordneten Lichtquelle wird dadurch erreicht, dass an der Platine mit entsprechenden Gleitkontakten des Schieber zusammenwirkende Leiterbahnen vorgesehen sind und die Gleitkontakte mit den Anschlüssen einer an dem Schieber angeordneten Lampe verbunden sind.

Anhand eines in der Zeichnung dargestellten Ausführungsbeispieles wird der Anmeldungsgegenstand nachfolgend näher beschrieben. Es zeigt:
Fig. 1 eine in ein Staubsaugergehäuse eingebaute Anordnung zur Leistungsanzeige im Schnitt,
Fig. 2 eine Draufsicht der Aussenseite eines Anzeigefeldes an einem Staubsaugergehäuse,
Fig. 3 eine Draufsicht der Innenseite eines Anzeigefeldes an einem Staubsaugergehäuse,
Fig. 4 eine Seitenansicht einer die elektrischen Stellglieder tragende Platine,
Fig. 5 die andere Seitenansicht der Platine nach Fig. 4,
Fig. 6 einen mit der Platine zusammenwirkenden Schieber im Schnitt und
Fig. 7 eine Draufsicht der Unterseite des Schiebers nach Fig. 6.

Mit 1 ist ein Staubsaugergehäuse bezeichnet, an dem ein Schieber 2 verschiebbar angeordnet ist, der mit einer die elektrischen Stellglieder für die Drehzahlregelung des Gebläsemotors tragenden Platine 3 zusammenwirkt. An dem Staubsaugergehäuse 1 ist ein aus einzelnen Anzeigeelementen 4 bestehendes Anzeigefeld 5 vorgesehen. Die Anzeigeelemente 4 bestehen aus einem Lichtleiter 6, der mit seinem Eingang 7 zu einer an dem Schieber 2 angebrachten Lampe 8 ragt. Das andere Ende des Lichtleiters 6 ist bündig mit der Oberfläche des Staubsaugergehäuses 1 in einer entsprechenden Öffnung 9 desselben eingesetzt und bildet eine Anzeigefläche 10.

Der Schieber 2 weist einen parallel zu seinem Griffteil 11 verlaufenden Schenkel 12 auf, mit dem er die Grundwand 13 einer an dem Staubsaugergehäuse 1 ausgebildeten Führungsmulde 14 untergreift. Im rechten Winkel zu dem Schenkel 12 ist an diesem ein Kontaktträgerteil 15 angeformt, an welchem Gleitkontakte 16 angeordnet sind, die auf an der Platine 3 vorgesehenen Leiterbahnen 17, 17a und 17b aufliegen und bei einer Verstellung des Schiebers 2 auf diesen gleiten. Zwei Leiterbahnen 17 und 17a sind durchgehend ausgebildet, so dass über diese beiden Leiterbahnen 17 und 17a die Versorgungsspannung für die an dem Schieber 2 angeordnete Lampe 8 abgegriffen werden kann. Die mit diesen Leiterbahnen 17 und 17a zusammenwirkenden Gleitkontakte 16 sind elektrisch mit der Lampe 8 verbunden.

Die Platine 3 ist in an dem Staubsaugergehäuse 1 ausgebildeten Schlitzen 18 eingesetzt und gehalten. Wie die Fig. 3 zeigt, ist an der Platine 3 noch eine zweite Lampe 19 fest angeordnet, die einem entsprechenden Lichtleiter 6 gegenübersteht. Die zweite Lampe 19 wird durch einen Druckschalter 20 angesteuert, der mit der vor und hinter dem Filterbeutel des Staubsaugers herrschenden Druckdifferenz beaufschlagt ist. Durch die Anzeigefläche 21 des der zweiten Lampe 19 zugeordneten Lichtleiters 6 wird somit ein notwendiger Wechsel des Filterbeutels signalisiert, wenn der Druckschalter infolge der bei starker Füllung des Filterbeutels ansteigenden Druckdifferenz anspricht.

Auf der einen Seite der Platine 3 sind mehrere Festwiderstände 22 angeordnet, die miteinander in Reihe geschaltet sind. Die Anschlüsse dieser Festwiderstände 22 sind auf der anderen Seite der Platine 3 mit Segmenten 23 verbunden, die zur Bildung der Leiterbahn 17b auf einer Linie angeordnet sind. Durch einen entsprechenden, an dem Schieber 2 angeordneten Gleitkontakt 16 wird eine leitende Verbindung zwischen den einzelnen Segmenten 23 und der Leiterbahn 17 a hergestellt. Durch Verstellen des Schiebers 2 wird somit die Anzahl der in dem an den Ausgangskontakt 24 der Widerstandsreihenschaltung angeschlossenen Drehzahlsteuerkreis wirksamen Festwiderstände 22 verändert und somit die Leistung des Staubsaugergebläses verstellt. Der den Segmenten 23 zugeordnete Gleitkontakt 16 ist so breit ausgebildet, dass der Abstand 25 zwischen zwei Segmenten sicher überbrückt und somit eine Stromunterbrechung im Drehzahlsteuerkreis vermieden wird.

Wie die Fig. 6 und 7 zeigen, ist die Lampe 8 zwischen zwei halbkreisförmig ausgebildeten Haltelaschen 26 eingesetzt, die an der Unterseite des Schenkels 12 angeformt sind. Die Anschlussdrähte 27 der Lampe 8 sind zu mit den Gleitkontakten 16 einstückig verbundenen Kontaktlaschen 28 geführt und stehen mit diesen in Kontaktverbindung.

Durch Verschieben des Schiebers 2 wird, wie bereits beschrieben, die Anzahl der in dem Drehzahlsteuerkreis wirksamen Festwiderstände 22 verändert und dadurch die Leistung des Staubsaugergebläses verstellt. Durch das Verschieben des Schiebers 2 gelangt die mit ihm verbundene Lampe 8 jeweils vor einen anderen Lichtleiter 6, der dann von der Lampe 8 angestrahlt wird. Daraufhin erscheint das als Anzeigefläche 10 wirkende andere Ende des betreffenden Lichtleiters 6 erleuchtet und zeigt somit die jeweils eingestellte Leistung an. Die Lampe 8 kann relativ lichtstark sein, so dass die Anzeigefläche 10 der Lichtleiter 6 entsprechend stark ausgeleuchtet werden. Damit ist die Anzeige auch bei ungünstigen Lichtverhältnissen noch eindeutig wahrnehmbar.

Wie aus Fig. 2 zu ersehen ist, sind die Lichtleiter 6 durch eine Leiste 29 miteinander verbunden. Somit können alle Lichtleiter 6 in einem einzigen Montagevorgang an dem Staubsaugergehäuse angebracht werden. An der Leiste 29 befinden sich mehrere Klemmlaschen 30 mit denen die Leiste 29 hinter entsprechenden Abstützsockeln 31 des Staubsaugergehäuses 1 festgeklemmt werden kann.

## Patentansprüche

1. Anordnung zur Leistungsanzeige an einem elektrischen Gerät, dessen Leistung von Hand durch Betätigen des Verstellorgans (2) eines elektrischen Stellgliedes (16, 17, 22, 23) verstellbar ist, welche Anordnung an einer Gehäusewand (1, 5) des Gerätes mehrere, verschiedene Leistungsstufen anzeigende Anzeigeelemente (4, 10) aufweist, dadurch gekennzeichnet, dass jedes Anzeigeelement (4, 10) mittels eines Lichtleiters (6) beleuchtbar ist, wobei die einzelnen Lichtleiter (6) so angeordnet sind, dass bei der einer bestimmten Leistungsstufe entsprechenden Stellung des Verstellorgans (2) der Lichtleiter (6), welcher dem diese Leistungsstufe anzeigenden Anzeigeelement (4, 10) zugeordnet ist, mit seinem Eingang (7) der Ausstrahlseite einer an dem Verstellorgan (2) angeordneten Lichtquelle (8)gegenübersteht.

2. Anordnung nach Anspruch 1, dadurch gekennzeichnet, dass an jedem Lichtleiter (6) eine durch eine Öffnung (9) in der Gehäusewand wahrnehmbare Anzeigefläche (10) angeformt ist.

3. Anordnung nach Anspruch 2, dadurch gekennzeichnet, dass die Anzeigeflächen (10) der Lichtleiter (6) in nebeneinanderliegenden Öffnungen (9) der Gehäusewand bündig mit deren Oberfläche angeordnet sind.

4. Anordnung nach Anspruch 1, 2 oder 3, dadurch gekennzeichnet, dass die Lichtleiter (6) von einer durchgehenden, am Gehäuse befestigbaren Leiste (29) getragen sind.

5. Anordnung nach einem oder mehreren der vorhergehenden Ansprüche, dadurch gekennzeichnet, dass das elektrische Stellglied aus der Reihenschaltung von Festwiderständen (22) besteht und zwischen den einzelnen Festwiderständen (22) jeweils einen Abgriff aufweist.

6. Anordnung nach Anspruch 5, dadurch gekennzeichnet, dass die Festwiderstände (22) auf einer linearen Platine (3) angeordnet sind und das Verstellorgan als Schieber (2) ausgebildet ist.

7. Anordnung nach Anspruch 6, dadurch gekennzeichnet, dass der Schieber (2) am Gehäuse des Gerätes verschiebbar angeordnet und die Platine (3) am Gehäuse gehaltert ist.

8. Anordnung nach Anspruch 6 oder 7, dadurch gekennzeichnet, dass an der Platine mit entsprechenden Gleitkontakten (16) des Schiebers (2) zusammenwirkende Leiterbahnen (17 und 17a) vorgesehen sind und die Gleitkontakte (16) mit den Anschlüssen (27) einer an dem Schieber (3) angeordneten Lampe (8) verbunden sind.

## Claims

1. A power indicating arrangement in an electrical apparatus of which the power can be manually adjusted by operating the adjusting means (2) of an electrical adjusting member (16, 17, 22, 23), said arrangement having a plurality of indicator elements (4, 10) indicating different power stages in a wall (1, 5) of the housing of the apparatus, characterised in that each indicator element (4, 10) can be illuminated by a light guide (6), the individual light guides (6) being arranged so that in the case of a setting of the adjusting means (2) corresponding to a particular power stage the light guide (6) which is associated with the indicator element (4, 10) indicating this power stage has its inlet (7) opposite the radiating side of a light source arranged on the adjusting means (2).

2. An arrangement according to claim 1, characterised in that an indicating face (10) that is visible through an opening (9) in the wall of the housing is formed on to each light guide (6).

3. An arrangement according to claim 2, characterised in that the indicating faces (10) of the light guides (6) are arranged in openings (9) side by side in the wall of the housing and flush with its surface.

4. An arrangement according to anyone of claims 1, 2 or 3, characterised in that the light guides (6) are carried by a continuous strip (29) that can be fixed to the housing.

5. An arrangement according to any one or more of the preceding claims, characterised in that the electrical adjusting member consists of a series of fixed resistors (22) and has a tap between each of the fixed resistors (22).

6. An arrangement according to claim 5, characterised in that the fixed resistors (22) are arranged on a linear printed circuit board (3) and the adjusting means is in the form of slide (2).

7. An arrangement according to claim 6, characterised in that the slide (2) is displaceably arranged on the housing of the apparatus and the printed circuit board (3) is fixed to the housing.

8. An arrangement according to claim 6 or claim 7, characterised in that conductor tracks (17 and 17a) cooperating with corresponding sliding contacts (16) of the slide (2) are provided on the printed circuit board and the sliding contacts (16) are connected to the connections (27) of a lamp (8) arranged on the slide (3).

## Revendications

1. Dispositif pour indiquer la puissance d'un appareil électrique, dont la puissance est réglable manuellement par actionnement de l'organe mobile (2) d'un circuit de réglage électrique (16, 17, 22, 23), ce dispositif placé sur la paroi (1, 5) du carter de l'appareil comportant plusieurs éléments d'affichage (4, 10) affichant différents échelons de puissance, caractérisé par le fait que chaque élément d'affichage (4, 10) peut être éclairé au moyen d'un guide de lumière (6), les différents guides de lumière (6) étant disposés de telle sorte que, pour une position de l'organe mobile (2), qui correspond à un échelon de puissance déterminé, l'entrée (7) du guide de lumière (6) associé à l'élément d'affichage (4, 10) affichant cet échelon de puissance, est disposée en vis-à-vis du côté d'émission d'une source de lumière (8) montée sur l'organe mobile (2).

2. Dispositif suivant la revendication 1, caractérisé par le fait qu'une surface d'affichage (10) visible à travers une ouverture (9) ménagée dans la paroi du carter est formée par façonnage sur chaque guide de lumière (6).

3. Dispositif selon la revendication 2, caractérisé en ce que les surfaces d'affichage (10) des guides de lumière (6) sont disposées dans des ouvertures (9), placées côte-à-côte, de telle sorte que leur surface se situe de niveau avec la paroi du carter.

4. Dispositif suivant la revendication 1, 2 ou 3, caractérisé par le fait que les guides de lumière (6) sont portés par une barrette continue (29) pouvant être fixée au carter.

5. Dispositif suivant une ou plusieurs des revendications précédentes, caractérisé par le fait que le circuit électrique de réglage est constitué par le montage série de résistences fixes (22) et comporte respectivement une prise entre les différentes résistences fixes (22).

6. Dispositif suivant la revendication 5, caractérisé par le fait que les résistances fixes (22) sont disposées sur une platine linéaire (3) et que l'organe mobile est réalisé sous la forme d'un curseur.

7. Dispositif suivant la revendication 6, caractérisé par le fait que le curseur (2) est disposé de manière à être déplaçable sur le carter de l'appareil et que la platine (3) est fixée sur le carter.

8. Dispositif suivant la revendication 6 ou 7, caractérisé par le fait que des voies conductrices (17, 17a) coopérant avec des contacts glissants correspondants (16) du curseur (2) sont prévues sur la platine et que les contacts glissants (16) sont reliés aux bornes (27) d'une lampe (8) disposée sur le curseur (3).
